# EUROPÄISCHE PATENTSCHRIFT

(11) **EP 0 126 798 B1**
(45) Veröffentlichungstag und Bekanntmachung des Hinweises auf die Patenterteilung: **19.08.1987**
(21) Anmeldenummer: 83105376.4
(22) Anmeldetag: 31.05.1983
(51) Int. Cl.: A47C 7/74, A47C 7/18

(54) **Sitz, insbesondere Fahrzeugsitz**
Seat, in particular a vehicle-seat
Siège, notamment siège de véhicule

(43) Veröffentlichungstag der Anmeldung: 05.12.1984
(73) Patentinhaber: von Blücher, Hubert, D-40237 Düsseldorf (DE); von Blücher, Hasso, D-40237 Düsseldorf (DE); de Ruiter, Ernest, Dr., D-51381 Leverkusen (DE)
(72) Erfinder: von Blücher, Hubert, D-40237 Düsseldorf (DE); von Blücher, Hasso, D-40237 Düsseldorf (DE); de Ruiter, Ernest, Dr., D-51381 Leverkusen (DE)
(74) Vertreter: Eggert, Hans-Gunther, Dr.

## Beschreibung

Die Erfindung betrifft einen Sitz, insbesondere Fahrzeugsitz, mit einem Schaumkern und einem Überzugsmaterial. Manchmal ist der Oberstoff noch mit einer wenige Millimeter dicken Schicht eines offenporigen Weichschaumstoffs unterlegt.

Sitzkonstruktionen mit einem Schaumstoffkern sind seit vielen Jahren, insbesondere zum Einsatz in Kraftfahrzeugen bekannt und lassen sich relativ leicht und preiswert herstellen. Ein wesentlicher Nachteil derartiger Sitzkonstruktionen besteht jedoch darin, daß es, wenn eine Person darauf platznimmt, häufig zu dem sog. Phänomen des « Hitzestaus » kommt. Der Mensch gibt überschüssige Körperwärme in der Regel durch Verdunstung von Wasser, die normalerweise bereits in der Haut geschieht, ab. Der produzierte Wasserdampf muß dann jedoch leicht abführbar sein, um einen Hitzestau zu vermeiden und das Wohlbefinden der jeweiligen Person nicht zu beeinträchtigen. Ansonsten kommt es schnell zu einer Sättigung der körpernahen Luftschichten, die überschüssige Körperwärme wird gestaut und der Schweiß nässt die Wäsche bei gleichzeitigem Gefühl unangenehm feuchter Wärme.

Die eingangs beschriebenen Sitze erfüllen diese Bedingung eines kontinuierlichen Abtransportes des entstehenden Wasserdampfes nicht oder nur unzureichend. Bei Sitzkonstruktionen mit einem Überzugsmaterial aus Kunststoff ist dies nicht unerwartet, weil Kunststoffmaterialien aufgrund ihrer bekannten, geringen Wasserdampfdurchlässigkeit zwangsweise zu Hitzestaus führen müssen. Aber auch bekannte Sitzkonstruktionen, bei denen ein offenporiger und an sich wasserdampfdurchlässiger Schaumkern von einem textilen Überzugsmaterial abgedeckt ist, das ebenfalls für sich genommen eine gute Luft- und Wasserdampfdurchlässigkeit aufweist, können das Phänomen des « Hitzestaus nicht verhindern. Dies war zunächst unerwartet, ist jedoch durchaus erklärbar. Der offenporige Schaumstoff wird unter Belastung (wenn eine Person auf einem Sitz platz-genommen hat) so komprimiert, daß das an sich offenporige und luftdurchlässige Material zu einer geschlossenen Schicht gestaucht wird, die einen weiteren Wasserdampftransport sehr stark erschwert oder sogar gänzlich verhindert. Für dieses Phänomen genügt auch bereits die Schaumstoffkaschierung des textilen Überzugsmaterials.

Neben diesen heute weitestgehend aus Kostengründen verwendeten Sitzkonstruktionen sind auch Sitze bekannt, die einen deutlich besseren Wasserdampftransport ermöglichen. Hierbei handelt es sich um die früher bereits verwendeten Federkernsitze, auf denen eine Matte, beispielsweise aus Gummihaar, angeordnet ist, die nicht nur eine relativ gute Elastizität aufweist, sondern auch in besonderem Maße luft- und damit wasserdampfdurchlässig ist. Bei derartigen, mit einem textilen Überzugsmaterial bezogenen Sitzanordnungen, kann die überschüssige Körperwärme in Form von Wasserdampf durch das Überzugsmaterial und die Gummihaarschicht sowie über den freien Federkernraum ohne weiteres abtransportiert werden. Der wesentliche Nachteil derartiger Sitze ist jedoch ihre aufwendige Konstruktion, die insbesondere für Massenartikel, wie Fahrzeugsitze, zu kostenintensiv ist. Aus diesem Grunde bauen beispielsweise nahezu alle Automobilhersteller die eingangs beschriebenen Sitze mit einem Schaumkern und einem ggf. mit Schaumstoff unterlegten Oberstoff in ihre Fahrzeuge ein.

Durch die DE-A-2 915 779 ist auch ein Sitz bekannt mit einem Schaumkern und einem Überzugsmaterial, welcher auf einem wesentlichen Teil der der Sitzfläche zugewandten Seite des Schaumkerns mit einer luft- und wasserdampfdurchlässigen Schicht aus Gummihaar abgedeckt ist und an dieser Seite Rillen und/oder Kanäle aufweist, die sich bis zu einer oder mehreren der übrigen Außenflächen des Schaumkerns erstrecken und auch nach Kompression des verwendeten Schaumkernmaterials noch einen Luft-und Wasserdampftransport ermöglichen.

Dabei ist auch die Verwendung von Gummihaar vorgesehen, jedoch als Formteil mit in dieses eingebetteter Polstereinlage, was den schon erwähnten Nachteil der schwierigen und aufwendigen Herstellung hat.

Der Erfindung liegt die Aufgabe zugrunde, einen Sitz der eingangs genannten Art mit einem Schaumkern und einem Überzugsmaterial zur Verfügung zu stellen, der sowohl einen Abtransport der freiwerdenden Körperwärme ohne weiteres ermöglicht, als auch kostengünstig herstellbar ist und für Massenartikel eingesetzt werden kann.

Diese Aufgabe wird bei einem Sitz gemäß dem Oberbegriff des Anspruchs 1 dadurch gelöst, daß die luft- und wasserdampfdurchlässige Schicht als eine in einen entlang der etwa senkrecht zur Sitzfläche verlaufenden Seiten sich unter Ausbildung einer mittigen Vertiefung über die der Sitzfläche zugewandten Seite des Schaumkerns hinaus erstreckenden Rahmen eingelegte Matte oder Platte aus Gummihaar ausgebildet wird.

Unter « Sitz wird jede Art von Sitzen verstanden. Besonders geeignet ist eine erfindungsgemäße Sitzkonstruktion für Sitze, in denen Personen über längere Zeit sitzen müssen und für Sitze, die eine Rückenlehne aufweisen, bei denen also eine besonders große Berührungsfläche mit dem menschlichen Körper gegeben ist und bei denen bei bekannten Sitzen besonders häufig « Hitzestaus » zu beobachten waren. Hierzu gehören vor allem Autositze, Sitze für öffentliche Verkehrsmittel, Flugzeuge, aber auch Sitze für Kinos, Theater, Kongress-Säle oder Sitze in privaten Haushalten.

Unter « Sitzfläche werden die dem Benutzer zugewandten Seiten eines Sitzes bzw. einer Sitzkonstruktion verstanden, also insbesondere die dem Benutzer zugewandten Seiten des meist horizontal oder leicht geneigten Grundbereiches eines Sitzes, der Rücken- und Seitenlehnen.

Gemäß der Erfindung ist der Schaumkern an den etwa senkrecht zur Sitzfläche verlaufenden Seiten von einem Rahmen umgeben, der bei einer Ausführungsform des erfindungsgemäßen Sitzes mit Rillen in Verlängerung der Rillen Öffnungen aufweist. Dieser Rahmen erstreckt sich vorteilhafterweise über die Oberfläche des Schaumkerns hinaus, so daß eine mittige Vertiefung ausgebildet ist, die zur teilweisen oder vollständigen Aufnahme der luft- und wasserdampfdurchlässigen Abdeckschicht geeignet ist. Der Rahmen dient insoweit nicht nur einer mechanischen Stabilisierung des Sitzes im Randbereich, sondern gleichzeitig als Aufnahmerahmen für die luft- und wasserdampfdurchlässige Abdeckschicht, so daß die Montage eines derartigen Sitzes besonders einfach ist.

Bei Gummihaar handelt es sich um ein Verbundmaterial, das aus einer Natur- oder Kunstfaser und einem Bindemittel auf der Basis von Latices besteht und das für verschiedene Anwendungszwecke, z. B. als Verpackungsmaterial, verwendet wird. Gummihaar besitzt eine hohe Luftdurchlässigkeit, die auch unter Belastung ohne weiteres erhalten bleibt. Gummihaar ist auch deshalb besonders geeignet, weil als Abdeckschicht ein besonders elastisches Material verwendet werden soll, das den Sitzkomfort erhöht. Durch das ausgezeichnete elastische Verhalten des Gummihaars wird auch eine gute Druckverteilung über die Fläche erreicht. Vorzugsweise werden Gummihaarplatten verwendet, die als solche über die gesamte Oberfläche des Schaumstoffkerns, bzw. in die durch den Rahmen gebildete Vertiefung eingesetzt werden.

Die Gummihaarschicht soll vorzugsweise eine Dicke zwischen 1 und 8 cm, je nach Anwendungszweck und mechanischer Belastung, aufweisen.

Aufgrund der Anordnung der Rillen bzw. Kanäle, die auf der der Sitzfläche zugewandten Seite des Schaumstoffkerns bzw. von dieser Fläche aus durch den Schaumstoffkern verlaufen, wird bei einem erfindungsgemäßen Sitz nach mechanischer Belastung (insbesondere Kompression) durch eine platznehmende Person noch ein Transportweg, insbesondere für den in den Sitz abgegebenen Wasserdampf freigehalten, indem die Rillen und/oder Kanäle auch nach mechanischer Belastung des Sitzes nicht vollständig geschlossen werden. Die Wahl der Breite und Tiefe der Rillen bzw. Kanäle erfolgt dabei in Abhängigkeit von dem verwendeten Schaumstoffmaterial und den zu erwartenden Belastungen. Vorteilhaft laufen die Kanäle von der der Sitzfläche zugewandten Seite des Schaumkerns senkrecht durch diesen hindurch bis zur gegenüberliegenden unteren Seiten.

Der Schaumkern kann aus verschiedenen offen- oder geschlossenporigen Schaummaterialien, wie Polyvinylchlorid, Polyurethan oder Polyäthylen sowie ähnlichen Schaummaterialien bestehen, er muß jedoch je nach Verwendungszweck eine mehr oder weniger starke Elastizität aufweisen. Erfindungsgemäß können gegenüber den bekannten Sitzanordnungen also auch ohne weiteres geschlossenporige Materialien verwendete werden, weil nicht das Schaumkernmaterial, sondern insbesondere die Rillen bzw. Kanäle für einen Abtransport des in den Sitz abgegebenen Wasserdampfes sorgen.

Diese werden bei ein und demselben Schaumstoffmaterial z. B. für einen Autokindersitz, kleiner sein als bei einem Fahrzeugsitz, weil die zu erwartenden mechanischen Belastungen bei ersterem sicher geringer sind. Andererseits werden die Rillen bzw. Kanäle bei einem weicheren Schaummaterial größer sein als bei einem festen, weil ersteres bei gleicher Belastung stärker zusammengedrückt wird.

Vorteilhafterweise verlaufen die Rillen geradlinig und durchgehend auf der Schaumkernoberfläche. Je nach Anwendungsbereich des Sitzes brauchen die Rillen nur über einen Teil der Schaumkernoberfläche zu verlaufen. Vorteilhafterweise erstrecken sich die Rillen, die vorzugsweise eine Breite und Tiefe von 1 bis 2 cm aufweisen können, jedoch über die gesamte Oberfläche, so daß auch bei einer außermittigen Sitzposition des Benutzers der Abtransport von etwaig produziertem Wasserdampf gewährleistet ist.

In der mit Kanälen versehenen Version verlaufen diese von der der Sitzfläche zugewandten Seite des Schaumkerns aus durch diesen bie zu dessen übrigen Außenflächen, wobei eine zur Sitzfläche senkrechte Anordnung besonders günstig ist.

Das um den Schaumstoffkern und die Abdeckschicht gelegte Überzugsmaterial muß luftdurchlässig sein. Wollstoffe sind zwar besonders angenehm, werden aus Kostengründen aber nur für die Sitze von teuren Wagen, Bussen oder Flugzeugen verwendet. Für Seriensitze kommt es mehr auf die Abriebfestigkeit des Oberstoffs an. Erfindungsgemäß wird ein übliches luftdurchlässiges Überzugsmaterial, z. B. Wollstoff, mit einem sehr luftdurchlässigen Vlies, vorzugsweise von einigen Millimetern Dicke, beispielsweise 3 bis 6 mm, unterlegt. Als Vlies eignet sich insbesondere ein feuchtigkeitsspeicherndes und feuchtigkeitsdurchlässiges, Material, wie Zellwolle oder Dunova@, die eine gröbere Struktur aufweisen, die ausreicht, um die Körperfeuchtigkeit abzuführen. Zur Verstärkung können erfindungsgemäß hydrophile Binder mit dem Vliesmaterial vermischt werden.

Der erfindungsgemäße Sitz kann derart gestaltet sein, daß der mehrschichtige Aufbau eine Wasserdampfdurchlässigkeit von mindestens 10 000 g/_{M}^{2 -} 24 h besitzt, so daß « Hitzestaus zuverlässig verhindert werden können. Vorteilhafte Ausführungsformen der Erfinderung sind Gegenstand der Ansprüche 2 bis 6.

Die Erfindung wird nachstehend anhand der Zeichnung, die beispielhaft einen erfindungsgemäßen Autositz zeigt, näher erlaütert.

Dabei zeigt Figur 1 : perspektivisch einen erfindungsgemäßen Autositz, bei dem der Grundbereich teilweise aufgeschnitten ist.

Figur 2 schematisch einen Schnitt durch ein erfindungsgemäßes Sitzelement.

Der Fahrzeugsitz 1 besteht aus einem leicht gegenüber der horizontalen nach hinten geneigten Grundbereich 2 und einer mit diesem verbundenen, nach oben weisenden Rückenlehne 3. Wie an der aufgeschnittenen Stelle des Grundbereichs 2 in Figur 1 sowie insbesondere in Figur 2 zu erkennen ist, weist der Sitz 1 folgenden Aufbau auf :

Ein Schaumstoffmaterial aus Polyurethan bildet einen Schaumkern 4. Die der Sitzfläche 5 zugewandte Seite des Schaumkerns 4 ist gekennzeichnet durch einen umlaufenden erhöhten Rahmen 6 und eine dadurch ausgebildete mittlere, gegenüber der Oberfläche des Rahmens 6 vertieften Fläche 7. Der Rahmen 6 ist relativ schmal gegenüber der Gesamtsitzfläche 5 des Grundbereiches 2, wobei die mittlere Fläche 7 mindestens so groß sein soll, daß sie den von einer Person abgdeckten Sitzbereich umfasst. Auf der mittleren Fläche 7 verlaufen mehrere, zur oberen Vorderkante 8 des Sitzes 1 parallele Rillen 9 mit rechteckigem Querschnitt. Die Rillen können alternativ auch von vorne nach hinten (also senkrecht zur oberen Vorderkante 8) oder schräg verlaufen. Es kann selbstverständlich auch jede andere Querschnittsform für die Rillen 9 gewählt werden. Die Rillen 9 können auch innerhalb einer Sitzkonstruktion unterschiedliche Breiten und Tiefen aufweisen. Beispielsweise können die in der Sitzmitte in der Regel stärker beanspruchten Bereiche des Schaumkerns tiefere Rillen als die Randbereiche zeigen. In Verlängerung der Rillen 9 weist der Rahmen 6 entsprechende Rohrförmige Öffnungen 10 auf, so daß sich aus einer Rille 9 und den beidseitig davon angeordneten Öffnungen 10 im Rahmen durchgehende Kanäle ergeben.

Der Schaumkern 4 mit den Rillen 9 und der Rahmen 6 mit den Öffnungen 10 ist als ein Formteil in einem Arbeitsgang hergestellt worden, was die Produktion sehr einfach und kostengünstig macht.

Die Ausgestaltung des Rahmens 6 hat mehrere Vorteile. Zum einen wird dadurch die gesamte Konstruktion mechanisch verstärkt. Andererseits wird vermieden, daß die Rillen 9 endseitig frei auslaufen, wodurch aufgrund der geringeren Stabilität derartiger Rillen im Endbereich die Gefahr eines Verschlusses verhindert wird, wenn eine Person den Sitz außermittig belastet. Ferner wird durch den erhöhten Rahmen 6 das Einlegen beispielsweise einer Gummihaarmatte oder -platte 11 in die durch den Rahmen 6 ausgebildete Vertiefung 12 erleichtert. Beim Zusammensetzen eines erfindungsgemäßen Sitzes braucht die luft-und wasserdampfdurchlässige Schicht oder Platte also nur in die Vertiefung 12 eingelegt werden, was besonders einfach ist.

Der Schaumstoffkern 4 und die in die Vertiefung 12 eingelegte Gummihaarplatte 11 sind allseitig umgeben von einem mit einem Vlies 13 aus Zellwolle unterlegten und punktförmig verklebten Wollstoff 14, wobei das Vlies 13 mit einem hydrophilen Binder versetzt ist.

Die Rückenlehne 3 ist in gleicher Weise wie der Grundbereich 2 aufgebaut, wobei die Rillen 9 bzw. die Öffnungen 10 in dem in der Zeichnung dargestellten Ausführungsbeispiel von links nach rechts, also parallel zu den Rillen 9 des Grundbereiches 2 verlaufen, wodurch die Abtransportwege für etwaig in den Sitz abgegebenen Wasserdampf besonders kurz sind.

Der in der Figur 1 dargestellte Fahrzeugsitz weist eine Wasserdampfdurchlässigkeit von mehr als 10000 g/m2. 24 h auf, wodurch Hitzestaus durch in den Sitz abgegebenen Wasserdampf zuverlässig verhindert werden können.

Anstelle einer Ausgestaltung mit Rillen auf der Oberfläche des Schaumkerns kann letzterer auch durch den Schaumkern geführte kanäle aufweisen, die ebenso wie die Rillen zum Abtransport von Feuchtigkeit bzw. Wasserdampf dienen.

In beiden Ausführungsformen kann bei besonders hochwertigen Sitzkonstruktionen (beispielsweise für Piloten) der Sitz mit einer Zwangsbelüftung versehen sein, die durch Blasen oder Saugen die Luftzirkulation in den Rillen (9) bzw. Kanälen zwangsweise steuert und damit für einen optimalen Abtransport jedweder Feuchtigkeit oder Luft sorgt. Bei der Verwendung eines derartigen Sitzes beispielsweise in Automobilen oder Flugzeugen kann die Zwangsbelüftung ohne weiteres auch unmittelbar an die Belüftung oder Klimaanlage angeschlossen werden, wodurch sich zusätzlich die Möglichkeit eines temperierbaren Sitzes ergibt.

## Patentansprüche

1. Sitz mit einem Schaumkern (4) und einem Überzugsmaterial (14), bei dem ein wesentlicher Teil der der Sitzfläche (5) zugewandten Seite des Schaumkerns (4) mit einer luft- und wasserdampfdurchlässigen Schicht (11) aus Gummihaar abgedeckt ist und bei dem von dieser Seite des Schaumkerns (4) Rillen (9) und/oder Kanäle verlaufen, die sich bis zu einer oder mehreren der übrigen Außenflächen des Schaumkerns (4) erstrecken, wobei die Rillen (9) und/oder Kanäle auch nach Kompression des verwendeten Schaumkernmaterials noch einen Luft- und Wasserdampftransport ermöglichen, dadurch gekennzeichnet, daß die luft- und wasserdampfdurchlässige Schicht (11) als eine in einen entlang der etwa senkrecht zur Sitzfläche verlaufenden Seiten sich unter Ausbildung einer mittigen Vertiefung (12) über die der Sitzfläche (5) zugewandten Seite des Schaumkerns hinaus erstreckenden Rahmen (6) eingelegte Matte oder Platte aus Gummihaar ausgebildet ist.

2. Sitz nach Anspruch 1, dadurch gekennzeichnet, daß die Matte oder Platte aus Gummihaar mit der Stirnfläche des Rahmens (6) bündig in diesem angeordnet ist.

3. Sitz nach Anspruch 1 oder 2, dadurch gekennzeichnet, daß die Matte oder Platte aus Gummihaar allseitig von einem mit Vlies (13) aus Zellwolle unterlegten und punktförmig verklebten Wollstoff (14) umgeben ist, wobei das Vlies (13) mit einem hydrophilen Binder versetzt ist.

4. Sitz nach einem der Ansprüche 1 bis 3, dadurch gekennzeichnet, daß die Matte oder Platte aus Gummihaar eine Dicke zwischen 1 und 8 cm, vorzugsweise zwischen 3 und 6 cm, aufweist.

5. Sitz nach einem der Ansprüche 1 bis 4, dadurch gekennzeichnet, daß der Rahmen (6) einstückig am Schaumkern (4) angeformt ist.

6. Sitz nach einem der Ansprüche 1 bis 5, dadurch gekennzeichnet, daß der mehrschichtige Aufbau unter mechanischer Belastung eine Wasserdampfdurchlässigkeit von mindestens 10 000 g/_{M}^{2 -} 24 h besitzt.

## Claims

1. Seat with a foam core (4) and a covering material (14), in which a substantial part of the side of the foam core (4) facing the seat surface (5) is covered with a layer (11) of (natural or synthetic) rubberised hair which is permeable to air and water vapour, and in which grooves (9) and/or channels run from this side of the foam core (4), which extend to one or more of the remaining outer surfaces of the foam core (4), the grooves (9) and/or channels still permitting a transport of air and water vapour after compression of the foam core material which is used, characterised in that the layer (11) which is permeable to air and water vapour is constructed as a mat or sheet of rubberised hair inserted in a frame (6) extending along the sides running approximately normal to the seat surface, with the formation of a central depression (12), beyond the side of the foam core which faces the seat surface (5).

2. Seat according to Claim 1, characterised in that the mat or sheet of rubberised hair is arranged flush with the front face of the frame (6) in the latter.

3. Seat according to Claim 1 or 2, characterised in that the mat or sheet of rubberised hair is surrounded on all sides by a woollen material (14) which has an under layer of a fleece (13) of rayon staple and is glued by a matrix of dots, the fleece (13) being mixed with a hydrophilic binder.

4. Seat according to one of Claims 1 to 3, characterised in that the mat or sheet of rubberised hair has a thickness of between 1 and 8 cm, preferably between 3 and 6 cm.

5. Seat according to one of Claims 1 to 4, characterised in that the frame (6) is formed in one piece on the foam core (4).

6. Seat according to one of Claims 1 to 5, characterised in that under mechanical load the multi-layered structure has a permeability to water vapour of at least 10 000 g/m2. 24 h.

## Revendications

1. Siège comportant un intérieur en mousse (4) et une matière de recouvrement (14), dans lequel une partie essentielle, du côté de l'intérieur en mousse (4) qui est tourné vers la surface (5) du siège, est recouverte d'une couche (11) de poil de caoutchouc perméable à l'air et à la vapeur d'eau et dans lequel, de ce côté de l'intérieur en mousse (4), passent des rainures (9) et/ou des canaux qui s'étendent jusqu'à l'une ou plusieurs des autres faces extérieures de l'intérieur en mousse (4), cependant que les rainures (9) et/ou les canaux permettent, même après la compression de la matière utilisée pour l'intérieur en mousse, un entraînement d'air et de vapeur d'eau, caractérisé par le fait que la couche (11), perméable à l'air et à la vapeur d'eau, est constituée de poil de caoutchouc, sous la forme d'une natte ou d'une plaque insérée dans un cadre (6) s'étendant le long des côtés situés sensiblement perpendiculairement à la surface du siège, dans la configuration d'un évidement central (12), au-dessus du côté de l'intérieur en mousse qui est tourné vers la surface (5) du siège.

2. Siège selon la revendication 1, caractérisé en ce que la natte ou la plaque en poil de caoutchouc est placée par la face frontale du cadre (6) à fleur de celui-ci.

3. Siège selon la revendication 1 ou 2, caractérisé en ce que la natte ou la plaque en poil de caoutchouc est entourée de tous côtés d'un tissu de laine (14) doublé d'une étoffe non tissée (13) en fibranne et collé ponctuellement, cependant que l'étoffe non tissée (13) est additionnée d'un liant hydrophile.

4. Siège selon l'une des revendications 1 à 3, caractérisé en ce que la natte ou la plaque en poil de caoutchouc est d'une épaisseur de 1 à 8 cm, de 3 à 6 cm de préférence.

5. Siège selon l'une des revendications 1 à 4, caractérisé en ce que le cadre (6) est formé d'une seule pièce sur l'intérieur en mousse (4).

6. Siège selon l'une des revendications 1 à 5, caractérisé en ce que la structure à plusieurs couches possède, sous sollicitation mécanique, une perméabilité à la vapeur d'eau d'au moins 10000 g/m2. 24 h.
